# EUROPÄISCHE PATENTANMELDUNG

(11) **EP 4 775 277 A1**
(43) Veröffentlichungstag der Anmeldung: **15.07.2026**
(21) Anmeldenummer: 25151293.5
(22) Anmeldetag: 10.01.2025
(51) Int. Cl.: A63B 17/04, A63B 1/00

(54) **KLEMMVORRICHTUNG FÜR SPORTGERÄTE**

(71) Anmelder: MultiPull GmbH, 64295 Darmstadt (DE)
(72) Erfinder: Schwalm, Martin, 64285 Darmstadt (DE); Kienke, Kai, 64293 Darmstadt (DE)
(74) Vertreter: Herrmann, Daniel

(57) **Zusammenfassung**

Beschrieben wird eine Klemmvorrichtung für ein Sportgerät, die Klemmvorrichtung umfassend: mindestens ein Rotationselement; und ein Gehäuse, wobei das Gehäuse eine Aufnahme für ein Befestigungsobjekt aufweist, wobei das Rotationselement um eine Rotationsachse drehbar in dem Gehäuse gelagert ist, wobei, wenn das Befestigungsobjekt in der Aufnahme aufgenommen ist, das Rotationselement geeignet ist eine erste Klemmverbindung mit dem Befestigungsobjekt herzustellen, wenn das Rotationselement um die Rotationsachse in eine erste Rotationsrichtung rotiert wird und dadurch die Klemmvorrichtung von einem offenen Zustand, in dem das Rotationselement von dem Befestigungsobjekt beabstandet ist, in einen geschlossenen Zustand, in dem das Rotationselement die erste Klemmverbindung mit dem Befestigungsobjekt herstellt, wechselt. Beschrieben wird auch eine Verwendung einer solchen Vorrichtung zum Befestigen eines Sportgeräts an einem Befestigungsobjekt

## Beschreibung

### TECHNISCHES GEBIET

Die vorliegende Erfindung betrifft eine Klemmvorrichtung für ein Sportgerät und eine Verwendung einer solchen Vorrichtung zum Befestigen eines Sportgeräts an einem Befestigungsobjekt.

### HINTERGRUND

Das sportliche Training an Sportgeräten, wie sie beispielsweise häufig in Fitnessstudios zu finden sind, erfreut sich immer größerer Beliebtheit. Insbesondere Sportgeräte zur sportlichen Betätigung, welche Seil-, Gurt-, oder Kabelzüge umfassen, mit deren Hilfe der Nutzer Gewichte in Bewegung versetzen kann sind hierbei besonders vorteilhaft, da die Gefahren des Trainings mit freien Gewichten deutlich reduziert werden kann. Um das Trainieren verschiedener Muskelgruppen zu ermöglichen, indem die Ausübung verschiedener Kraftübungen ermöglicht wird, werden solche Geräte in vielen verschiedenen Ausführungen hergestellt, wie beispielsweise Rudergeräte, Beinpressen, Brustpressen etc. Platzsparende Multifunktionskabelzüge, an denen verschiedene Muskelgruppen trainiert werden können, sind heutzutage ebenfalls bekannt. Hierbei werden höhenverstellbare Kabelzüge an einem Profil angebracht und mit einer Haltefunktion ausgestattet, sodass die Kabelzüge an vorbestimmten Höhen des Profils befestigt werden können. Um den während des Trainings vom Nutzer aufgewendeten Kräften standhalten zu können wird die Haltefunktion in aller Regel durch beabstandete Bohrungen entlang des Profils und einer Bohrung am Kabelzug verwirklicht, sodass ein Metallstift durch die Bohrung in dem Kabelzug und durch eine Bohrung am Profil gesteckt werden kann, um den Kabelzug am Profil zu befestigen. Diese Multifunktionskabelzüge erlauben hierdurch jedoch nur diskrete Positionierungen des Kabelzugs, was nur grobe, vordefinierte Einstellmöglichkeiten erlaubt und sich damit unvorteilhaft auf das Training auswirken kann. Zudem erlauben solche bekannten Haltefunktionen keinen Wechsel des Kabelzugs von einem Profil zu einem anderen. Daraus folgen fehlende Flexibilität durch eine eingeschränkte Anpassungsfähigkeit und hohe strukturelle Anforderungen.

### KURZBESCHREIBUNG

Es ist daher eine Aufgabe der vorliegenden Erfindung ein Produkt zur Verfügung zu stellen, welches flexibler eingesetzt werden kann. Diese Aufgabe wird durch die in Anspruch 1 definierte Klemmvorrichtung gelöst.

Die Erfindung löst die beschriebene Aufgabe, weil die erfindungsgemäße Klemmvorrichtung wie folgt ausgestaltet ist: Eine Klemmvorrichtung für ein Sportgerät, die Klemmvorrichtung umfassend: mindestens ein Rotationselement; und ein Gehäuse, wobei das Gehäuse eine Aufnahme für ein Befestigungsobjekt aufweist, wobei das Rotationselement um eine Rotationsachse drehbar in dem Gehäuse gelagert ist, wobei, wenn das Befestigungsobjekt in der Aufnahme aufgenommen ist, das Rotationselement geeignet ist eine erste Klemmverbindung mit dem Befestigungsobjekt herzustellen, wenn das Rotationselement um die Rotationsachse in eine erste Rotationsrichtung rotiert wird und dadurch die Klemmvorrichtung von einem offenen Zustand, in dem das Rotationselement von dem Befestigungsobjekt beabstandet ist, in einen geschlossenen Zustand, in dem das Rotationselement die erste Klemmverbindung mit dem Befestigungsobjekt herstellt, wechselt. Die Erfinder der vorliegenden Erfindung haben erkannt, dass durch die Verwendung einer Klemmvorrichtung, welche die beschriebenen Merkmale umfasst, eine stufenfreie Befestigung eines Rotationselements an einem Befestigungsprofil ermöglicht wird, sodass keine vorbestimmten Positionen für eine Befestigung nötig ist. Außerdem haben die Erfinder erkannt, dass durch die Verwendung einer erfindungsgemäßen Klemmvorrichtung, auf Kleinteile, wie Metallstäbe, welche üblicherweise im Rahmen eines Einrastmechanismus verwendet werden, verzichtet werden kann. Dies ist vorteilhaft, da gerade solche Kleinteile schnell verloren gehen oder abhandenkommen können. Des Weiteren erlaubt die erfindungsgemäße Klemmvorrichtung einen Einsatz unabhängig von einigen strukturellen Merkmalen des Befestigungsobjekts, wie etwa Bohrungen, welche für Einrastmechanismen typischerweise vorliegen müssen. Hierdurch wird die Genauigkeit und Flexibilität der Einstellung deutlich erhöht. Die Erfinder haben erkannt, dass durch das Rotationselement, welches geeignet ist, eine erste Klemmverbindung mit dem Befestigungsobjekt herzustellen, wenn das Rotationselement um die Rotationsachse in eine erste Rotationsrichtung rotiert wird, der Zugewinn an Flexibilität nicht auf Kosten der Festigkeit der Verbindung mit dem Befestigungsobjekt geht, da die Klemmverbindung durch besagte Rotation bewirkt wird, also genau dann die Klemmverbindung ausgeprägt ist, wenn sie am meisten benötigt wird, nämlich wenn das Rotationselement rotiert wird (z.B. am Kabelzug gezogen wird).

In einem Aspekt der Erfindung umfasst das Rotationselement eine Winde, wobei ein auf der Winde aufgewickeltes Element (z.B. Kabel, Gurt oder Seil) geeignet ist, in einer in Richtung der ersten Rotationsrichtung gerichteten ersten Abwicklungsrichtung abgewickelt zu werden, und wobei die Winde derart in dem Rotationselement angeordnet ist, dass das Abwickeln des aufgewickelten Elements in der ersten Abwicklungsrichtung die Rotation des Rotationselements um die Rotationsachse in die erste Rotationsrichtung bewirkt, wenn die Klemmvorrichtung in dem offenen Zustand ist. Aufgrund einer Reibungskraft, welche das aufgewickelte Element (beispielsweise ein Kabel, ein Gurt oder ein Seil) durch den Kontakt mit der Winde und/oder sich selbst erfährt, wird das Rotationselement bei der Abwicklung des aufgewickelten Elements in eine Rotation versetzt, sodass die Klemmvorrichtung die Klemmverbindung zwischen dem Rotationselement und dem Befestigungsobjekt ausbildet. Dies hat den Vorteil, dass die Verwendung der Winde und/oder des aufgewickelten Elements, für welche die Klemmverbindung hergestellt werden soll, durch die Verwendung selbst entsteht, so dass die Klemmverbindung genau dann ausgeprägt ist, wenn sie am meisten benötigt wird, nämlich wenn am Kabel, Seil bzw. Gurt o.ä. gezogen wird. Dies führt zu einer besonders hohen Verlässlichkeit der Befestigung. Auch wird neben der Winde kein weiterer Mechanismus benötigt, um die Klemmvorrichtung in Betrieb zu nehmen.

In einem weiteren Aspekt der Erfindung ist die Winde derart in dem Rotationselement angeordnet, dass das Abwickeln des aufgewickelten Elements in der ersten Abwicklungsrichtung eine Verstärkung der ersten Klemmverbindung bewirkt, wenn die Klemmvorrichtung in dem geschlossenen Zustand ist. Hierdurch bildet die erfindungsgemäße Klemmvorrichtung einen selbstverstärkenden Mechanismus aus. Durch die Abwicklung des aufgewickelten Elements, so wie es bei der Verwendung von Kabelzügen an Sportgeräten üblich ist, wird die Klemmverbindung zwischen dem Rotationselement und dem Befestigungsobjekt mit der Verwendung der Winde verstärkt, sodass eine starke, zum Abwickeln des aufgewickelten Elements angewandte Kraft gerade nicht dazu führt, dass sich die Klemmvorrichtung von dem Befestigungsobjekt löst, sondern die Klemmverbindung mit diesem verstärkt. Insbesondere wenn die Winde und das aufgewickelte Objekt ein Sportgerät, wie beispielsweise einen Kabel- oder Ruderzug, darstellen, welcher an einem Befestigungsobjekt, wie beispielsweise einer Stange, einem Metallprofil o.Ä. befestigt werden soll, ist dies von Vorteil, da eine i.A. Befestigung ermöglicht wird und diese Befestigung je nach einwirkender Kraft verstärkt wird. Somit wird eine sicherere Befestigung der Winde an dem Befestigungsobjekt ermöglicht als mit bekannten Methoden. Die Verwendung von Metallstäben zur Arretierung wie oben beschrieben und wie üblicherweise bei Sportgeräten verwendet ermöglicht diesen Vorteil nicht, da die Belastung des Stabes bei der Arretierung mit der aufgewendeten Kraft steigt und somit die befestigende Verbindung geschwächt wird. Des Weiteren erlaubt die in diesem Aspekt beschrieben Ausführung der erfindungsgemäßen Klemmvorrichtung eine Einstellung der Stärke der Klemmverbindung in Abhängigkeit der aufgewendeten Kraft bei dem Abwickeln des aufgewickelten Elements. Dies ist vorteilhaft, da an einem Sportgerät üblicherweise verschiedene Nutzer tätig werden und diese verschiedenen Nutzer verschieden stark sind. Ein weniger kräftiger Nutzer wird in der Regel mit weniger Kraft an dem Sportgerät, beispielsweise einem durch eine Winde und ein aufgewickeltes Element realisierten Kabelzug, weniger Kraft aufwenden, als eine stärkerer Nutzer. Die zum Lösen der Klemmverbindung benötigte Kraft kann proportional zu der Stärke der Klemmverbindung sein, sodass ein weniger kräftiger Nutzer in diesem Falle eine geringere Kraft zum Lösen der Klemmverbindung benötigt, als ein stärkerer Nutzer, welcher jedoch auch eine stärkere Klemmverbindung benötigt.

In einem weiteren Aspekt der Erfindung ist die erste Klemmverbindung geeignet durch Rotation des Rotationselements in eine zweite, der ersten Rotationsrichtung entgegengesetzten Rotationsrichtung, gelöst zu werden, sodass die Klemmvorrichtung von dem geschlossenen Zustand in den offenen Zustand wechselt. Dadurch, dass die erste Klemmverbindung durch eine der ersten Rotationsrichtung entgegengesetzten Rotation wird die Sicherheit der Klemmvorrichtung erhöht, während die Benutzbarkeit der Vorrichtung nicht eingeschränkt wird, da das Lösen der Klemmverbindung mittels eines einfachen Mechanismus ermöglicht wird.

In einem weiteren Aspekt der Erfindung weist das Rotationselement einen Drehgriff auf, wobei die Rotation des Rotationselements in die erste und/oder die zweite Rotationsrichtung mittels des Drehgriffs werkzeugfrei ausgeführt werden kann. Durch das vorsehen eines Drehgriffs wird das Öffnen und/oder Schließen der Klemmvorrichtung vereinfacht, da eine Angriffsmöglichkeit für die notwendigen Kräfte bereitgestellt wird. Insbesondere dadurch, dass die Rotation des Rotationselements werkzeugfrei möglich ist, wird der Einsatz der Klemmvorrichtung in Bereichen begünstigt, in welchen typischerweise keine Werkzeuge zu finden sind oder unerwünscht sind. Hierdurch kann das Risiko von Gesundheitsgefährdungen von Nutzern, welche von entsprechendem Werkzeug ausgehen bei der Verwendung der erfindungsgemäßen Vorrichtung verringert werden. Beispielsweise kann die Verwendung von Schraubenziehern, Zangen usw. bei der sportlichen Betätigung an einem Sportgerät, insbesondere in einem Fitnessstudio o.Ä. eine Gefahr für die Gesundheit des Nutzers oder anderer Besucher einer solchen Einrichtung darstellen. Des Weiteren erlaubt eine werkzeugfreie Handhabung einen effizienteren Ablauf an den Sportgeräten, da nicht bei jeder neuen Einstellung ein kompliziertes Verfahren mittels der Werkzeuge vorgenommen werden muss.

Der Drehgriff kann eine torusähnliche Geometrie aufweisen. Eine solche Form des Drehgriffs erlaubt eine besonders ergonomische Handhabung der Griffs, sodass die händische Betätigung erleichtert wird. Auch andere Geometrien des Drehgriffs sind möglich. Beispielsweise kann der Drehgriff die Form einer (runden, polygonförmigen, etc) Scheibe mit abgerundeten Kanten haben. Weitere Ausgestaltungsformen sind ebenfalls vorgesehen.

In einem weiteren Aspekt der Erfindung umfasst die Klemmvorrichtung ferner mindestens ein Federelement, wobei das Gehäuse und das Rotationselement mittels des Federelements derart gegeneinander vorgespannt sind, dass die Klemmvorrichtung in dem geschlossenen Zustand gehalten wird. Hierdurch wird sichergestellt, dass die Klemmvorrichtung bei aufbringen auf das Befestigungsobjekt schon eine Klemmverbindung mit dem Befestigungsobjekt herstellt und so befestigt wird, dass eine Verschiebung der Klemmvorrichtung ohne äußerliche Einwirkung nicht geschieht. Hierdurch wird die Sicherheit der Klemmvorrichtung erhöht, da ungewollte Bewegungen der Vorrichtung vermieden werden. Außerdem wird die Handhabung der Klemmvorrichtung erleichtert, da zur anfänglichen Befestigung der Klemmvorrichtung an dem Befestigungsobjekt keine weiteren Schritte (z.B. Drehung eines Drehgriffs, Abwicklung eines auf der Winde aufgewickelten Elements) durch den Nutzer ausgeführt werden müssen.

In einem weiteren Aspekt der Erfindung weist das Rotationselement ein elastisches Klemmelement und einen Rotationskörper auf, wobei das elastische Klemmelement derart an dem Rotationskörper fixiert ist, dass das elastische Element in dem geschlossenen Zustand der Klemmvorrichtung zwischen dem Befestigungsobjekt und dem Rotationskörper eingeklemmt ist, um die erste Klemmverbindung zwischen dem Klemmelement und dem Befestigungsobjekt herzustellen. Durch die Verwendung eines elastischen Elements wird eine formschlüssige Klemmverbindung zwischen dem Rotationselement und dem Befestigungselement ermöglicht. Dies erlaubt eine besonders robuste und belastbare Befestigung der Klemmvorrichtung an dem Befestigungsobjekt.

Das elastische Element kann entlang der ersten Rotationsrichtung ein erstes Ende und ein zweites Ende aufweisen, wobei das erste Ende geeignet ist bei einer Rotation des Rotationselements in Richtung der ersten Rotationsrichtung zuerst in Kontakt mit dem Befestigungselement zu kommen und wobei das erste Ende in radialer Richtung eine geringere Dicke aufweist als das zweite Ende. Dies erlaubt eine stufenlose Regelung der Stärke der Klemmverbindung in Abhängigkeit der zur Herstellung der Klemmverbindung aufgewendeten Kraft.

Das elastische Element ist vorzugsweise exzentrisch zu dem Rotationskörper ausgebildet. Hierdurch kann eine dezentrale Anordnung der Rotationsachse zum Rotationskörper vermieden werden, sodass Unwuchten ebenfalls vermieden werden können.

Das elastische Element kann eine Elastomerkomponente, vorzugsweise ein Elastomerband, umfassen. Hierdurch kann die Notwendigkeit von Wartungen, wie etwa bei mechanischen, konstruierten Elementen (z.B. Schraubenfedern, hydraulische Bauteile) verringert werden. Außerdem lässt sich das elastische Element hierdurch besonders platzsparend ausführen.

In einem weiteren Aspekt der Erfindung umfasst das Gehäuse einen ersten Gehäuseabschnitt und einen lösbar mit dem ersten Gehäuseabschnitt verbundenen zweiten Gehäuseabschnitt, wobei der erste Gehäuseabschnitt eine erste Seite der Aufnahme begrenzt und der zweite Gehäuseabschnitt auf einer zweiten, von der ersten Seite verschiedenen, vorzugsweise der ersten Seite gegenüberliegenden, Seite der Aufnahme angeordnet ist, wobei der erste und/oder zweite Gehäuseabschnitt zumindest einen Teil des Umfangs des Befestigungsobjekts umläuft, wenn das Befestigungsobjekt in der Aufnahme aufgenommen ist, wobei der erste und/oder zweite Gehäuseabschnitt geeignet ist, die Klemmvorrichtung entlang des Befestigungsobjekts zu führen, und wobei das Rotationselement in dem zweiten Gehäuseabschnitt rotierbar gelagert ist. Durch die Verwendung eines Gehäuseabschnitts, welcher geeignet ist die Klemmvorrichtung entlang des Befestigungsobjekts zu führen, wird die Menge an Freiheitsgraden für die Bewegung der Klemmvorrichtung so eingeschränkt, dass die Klemmvorrichtung mittels eines einzigen Klemmmechanismus an dem Befestigungsobjekt fixiert werden kann. Es wird eine besonders einfache Fixierung der Klemmvorrichtung an dem Befestigungsobjekt ermöglicht. Dadurch, dass die zwei Gehäuseabschnitte lösbar miteinander verbunden sind, kann ein Befestigungsobjekt besonders einfach aus der Aufnahme der Klemmvorrichtung entfernt oder in die Aufnahme eingeführt werden. Insbesondere wenn das Befestigungsobjekt durch eine lange Stange oder ein langes Profil realisiert wird, beispielsweise montierte Stangen in Fitnessstudios oder an öffentlichen Fitnessparks, kann das Einbringen und/oder Entfernen des Befestigungsobjekts in die Aufnahme erschwert sein, wenn die Gehäuseabschnitte nicht lösbar voneinander ausgestaltet sind.

Die Klemmvorrichtung kann geeignet sein in dem geschlossenen Zustand, wenn das Befestigungsobjekt in der Aufnahme aufgenommen ist, das Befestigungsobjekt mittels einer ersten Klemmkraft zwischen dem Rotationselement und dem ersten Gehäuseabschnitt derart einzuklemmen, dass eine erste Haftreibungskraft zwischen dem Rotationselement, vorzugsweise dem elastischen Klemmelement, und dem Befestigungsobjekt ausgebildet wird und wobei vorzugsweise eine zweite Haftreibungskraft zwischen dem ersten Gehäuseabschnitt und dem Befestigungsobjekt ausgebildet wird. Durch das Ausbilden der ersten Haftreibungskraft wird das Führen der Klemmvorrichtung entlang des Befestigungsobjekts erschwert, sodass eine Krafteinwirkung auf die Klemmvorrichtung, etwa durch das Abwickeln des auf der Winde aufgewickelten Elements, nicht zu einer Verschiebung der Klemmvorrichtung entlang des Befestigungsobjekts führt. Insbesondere kann der erste Gehäuseabschnitt so ausgebildet sein, dass sich die zweite Haftreibungskraft ausbildet, sodass die Befestigung der Klemmvorrichtung an dem Befestigungsobjekt stabilisiert und verstärkt wird.

In einem weiteren Aspekt der Erfindung ist der erste Gehäuseabschnitt geeignet mittels eines Einrastmechanismus mit dem zweiten Gehäuseabschnitt lösbar verbunden zu werden und/oder das Gehäuse derart ausgestaltet, dass die lösbare Verbindung zwischen dem ersten und zweiten Gehäuseabschnitt händisch gelöst werden kann, um das Befestigungsobjekt aus der Aufnahme des Gehäuses zu entfernen. Hierdurch wird eine stabile Verbindung der Gehäuseteile ermöglicht und damit eine stabile Aufnahme für das Befestigungsobjekt geschaffen. Außerdem kann der erste Gehäuseabschnitt dadurch auf besonders einfache Weise mit dem zweiten Gehäuseabschnitt verbunden werden und wieder davon gelöst werden, sodass die ein Befestigungsobjekt besonders einfach in die Aufnahme der Klemmvorrichtung eingebracht oder daraus entfernt werden kann. Dies vereinfacht die Handhabung der Klemmvorrichtung.

In einem weiteren Aspekt der Erfindung umfasst der Einrastmechanismus mindestens einen Riegel, mindestens ein Rückstellelement und mindestens eine Einrastnut. Hierbei sind der Riegel und das Rückstellelement in dem ersten oder zweiten Gehäuseabschnitt angeordnet und die Einrastnut ist in dem jeweils anderen Gehäuseabschnitt angeordnet. Der Einrastmechanismus ist derart ausgestaltet, dass wenn das Rückstellelement aktiviert wird, der Einrastmechanismus von einem eingerasteten Zustand, in dem der Riegel von dem Rückstellelement in der Einrastnut gehalten wird, in einen gelösten Zustand, in dem der Riegel von dem Rückstellelement aus der Einrastnut heraus bewegt wurde, wechselt. Vorzugsweise ist das Rückstellelement geeignet bei dessen Aktivierung gespannt zu werden, um den Einrastmechanismus zu lösen. Hierdurch wird eine besonders sichere Befestigung der Klemmvorrichtung an dem Befestigungsobjekt ermöglicht, da sich der Riegel nicht ohne weiteres aus der Einrastnut lösen kann, sodass eine ungewollte Lösung der Befestigung mit den einhergehenden Gefahren (z.B. Verletzung von Nutzern der Vorrichtung, Schädigung der Vorrichtung usw.) vermieden werden kann. Außerdem kann durch die Notwendigkeit der Spannung des Rückstellelements zum Lösen des Einrastmechanismus die Wahrscheinlichkeit des unachtsamen Lösens des Mechanismus durch einen Nutzer verringert werden, z.B. wenn dieser bei der Verwendung der Klemmvorrichtung diese greift oder das Befestigungsobjekt greift.

In einem weiteren Aspekt der Erfindung umfasst der erste und/oder der zweite Gehäuseabschnitt mindestens eine erste Führung und der zweite und/oder der erste Gehäuseabschnitt mindestens eine erste Schiene, wobei die erste Schiene und die erste Führung derart zueinander angeordnet sind, dass wenn der erste und der zweite Gehäuseabschnitt lösbar mit einander verbunden sind, die erste Schiene in der ersten Führung führbar ist, vorzugsweise wobei die mindestens eine Schiene derart ausgestaltet ist, dass der Riegel des Einrastmechanismus die Führung der Schiene entlang der Führung blockiert, wenn der Einrastmechanismus in dem eingerasteten Zustand ist. Hierdurch wird ein besonders einfaches Lösen der Gehäuseteile von einander ermöglicht, wobei die Gehäuseteile jedoch robust miteinander verbunden bleiben, während die Verbindung nicht gelöst ist. Hierdurch wird außerdem durch das Blockieren der Führung der Schiene entlang der Führung ein besonders einfacher und effektiver Einrastmechanismus ermöglicht, da ein einfacher Einschub verwendet werden kann. Die Blockierung der Führung ist dabei eine besonders robuste Art die Verbindung der Gehäuseteile zu sichern.

In einem weiteren Aspekt der Erfindung besteht der erste Gehäuseabschnitt aus einem faserverstärkten Kunststoff, vorzugsweise aus PA6-CF30. Hierdurch wird gewährleistet, dass der erste Gehäuseabschnitt der Kraft aufgrund der ersten Klemmverbindung, welche durch das Abwickeln des auf der Winde aufgewickelten Elements verstärkt werden kann, standhält. Außerdem erlaubt dies die Ausbildung vorteilhafter Reibungseigenschaften des ersten Gehäuseabschnitts, sodass die Klemmvorrichtung in dem offenen Zustand einfach entlang des Befestigungsobjekts verschoben werden kann. Hierdurch kann in dem geschlossenen Zustand außerdem die zweite Haftreibungskraft ausgebildet werden.

Die Erfindung löst das o.g. Problem außerdem, weil eine erfindungsgemäße Verwendung der erfindungsgemäßen Klemmvorrichtung die im Zusammenhang mit der Klemmvorrichtung genannten und beschriebenen Vorteile mit sich bringt.

Sofern diese Kurzbeschreibung der Offenbarung Merkmale beschreibt, die nicht in den Patentansprüchen aufgeführt sind, so stellen diese Merkmale keine wesentlichen Merkmale in dem Sinne dar, dass diese Merkmale zwangsläufig in die Patentansprüche aufzunehmen sind, jedoch sind diese Merkmale besonders prominente bevorzugte Realisierungen der beanspruchten Erfindung, können mit jedem der Patentansprüche kombiniert werden und können auch untereinander beliebig kombiniert werden.

### KURZE BESCHREIBUNG DER FIGUREN

Im Folgenden wird die Erfindung anhand der Figuren detailliert beschrieben.
- Fig. 1A: zeigt eine schematische Seitendarstellung einer erfindungsgemäßen Klemmvorrichtung im geschlossenen Zustand.
- Fig. 1B: zeigt eine schematische Seitendarstellung einer erfindungsgemäßen Klemmvorrichtung im offenen Zustand.
- Fig. 2: zeigt eine schematische Darstellung einer erfindungsgemäßen Klemmvorrichtung von oben.
- Fig. 3: zeigt eine schematische Darstellung eines erfindungsgemäßen Einrastmechanismusses.

Objekte, die in mehreren Figuren dargestellt sind, tragen dieselben Referenzzeichen.

### DETAILLIERTE BESCHREIBUNG

Figs. 1A, 1B und 2 zeigen schematische Darstellungen einer erfindungsgemäßen Klemmvorrichtung 10. Abgebildet ist ein Rotationselement 3, 6 und ein Gehäuse 1, 5. Das Gehäuse 1, 5 umfasst eine Aufnahme, in welcher ein Befestigungsobjekt 4 aufgenommen ist. Das Rotationselement 3, 6 ist rotierbar um eine Rotationsachse in dem Gehäuse 1, 5 gelagert, welche Rotationsachse durch das Kreuz auf dem Rotationselement 3, 6 gekennzeichnet ist. Das Rotationselement 3, 6 kann dabei in einer erste Rotationsrichtung M_{A} rotiert werden. Das Rotationselement 3, 6 umfasst einen Rotationskörper 3 und ein Klemmelement 6. Die Klemmvorrichtung 10 ist in Fig. 1A in dem geschlossenen Zustand, in welchem das Rotationselement 3, 6 die erste Klemmverbindung K_{A} mit dem Befestigungsobjekt 4 herstellt, abgebildet. In Fig. 1B ist die Klemmvorrichtung 10 in dem offenen Zustand, in welchem das Rotationselement 3, 6 von dem Befestigungsobjekt 4 beabstandet ist, dargestellt. Das Befestigungsobjekt 4 kann dabei eine Stange, ein Profil, ein Pfahl (z.B. ein Holzpfahl) o.Ä. sein.

Das Rotationselement 3, 6 umfasst vorzugsweise eine Winde und ein auf der Winde aufgewickeltes Element (beides nicht gezeigt). Die Winde ist rotierbar in dem Rotationselement 3, 6 gelagert, sodass das auf der Winde aufgewickelte Element in einer Richtung der ersten Rotationsrichtung M_{A} gerichteten Abwicklungsrichtung abgewickelt werden kann. Hierzu wird eine Kraft F_{A} auf das aufgewickelte Element ausgeübt. Aufgrund der Reibungskräfte, welche das aufgewickelte Element mit sich selbst (auf der Winde aufgewickelt) und/oder mit der Winde ausbildet und welche die Winde mit dem Rotationselement 3, 6 ausbildet, wird das Rotationselement 3, 6, wenn die Kraft F_{A} auf das aufgewickelte Element ausgeübt wird und sich die Klemmvorrichtung 10 in dem offenen Zustand befindet, in eine Rotation um die Rotationsachse in Richtung der ersten Rotationsrichtung M_{A} versetzt, wodurch die erste Klemmverbindung K_{A} zwischen dem Befestigungsobjekt 4 und dem Rotationselement 3, 6 hergestellt wird. Ist die Klemmvorrichtung 10, wie in Fig. 1A gezeigt, bereits im geschlossenen Zustand, so wird die Klemmverbindung K_{A} durch die Kraft F_{A} weiter verstärkt.

Wie in Fig. 1A zu sehen ist, kann die Klemmvorrichtung 10 mittels der Klemmverbindung K_{A} an dem Befestigungsobjekt 4 derart befestigt werden, dass eine Verschiebung der Klemmvorrichtung 10 entlang des Befestigungsobjekts nicht ohne Weiteres geschehen kann. Insbesondere wird deutlich, dass bei Aufwendung einer Kraft F_{A} die Klemmverbindung K_{A} verstärkt wird und somit eine selbstverstärkende Klemmung realisiert wird. Die Winde und das aufgewickelte Element können ein Sportgerät darstellen. Dabei kann das aufgewickelte Element nur bei Aufbringen einer Mindestkraft abgewickelt werden. Dies kann dadurch realisiert werden, dass dem Abwickeln des aufgewickelten Elements eine Gegenkraft entgegengesetzt wird, beispielsweise durch Gewichte, elektrische Induktionswiderstände, Bremsen etc.

Durch eine Rotation des Rotationselements 3, 6 in eine der Richtung M_{A} entgegengesetzte zweite Rotationsrichtung M_{U} kann die Klemmverbindung K_{A} wieder gelöst werden. Für die Befestigung und das Lösen der Klemmvorrichtung 10 an/von dem Befestigungsobjekt 4 ist somit kein komplexer Vorgang nötig. Insbesondere zum Befestigen kann der normale Trainingsprozess durchgeführt werden. Zum Lösen kann eine einfache Rotation des Rotationselements 3, 6 in die zweite Rotationsrichtung M_{U} ausgeführt werden.

Die Klemmvorrichtung 10 umfasst außerdem einen Drehgriff 2, welcher geeignet ist von einem Nutzer der Klemmvorrichtung 10 verwendet zu werden, um das Rotationselement 3, 6 in Rotation zu versetzen. Wird das Rotationselement 3, 6 in der ersten Rotationsrichtung M_{A} rotiert, so wechselt die Klemmvorrichtung 10 von dem offenen in den geschlossenen Zustand, bzw. die Klemmverbindung K_{A} zwischen dem Rotationselement 3, 6 und dem Befestigungsobjekt 4 im geschlossenen Zustand wird verstärkt. Bei Betätigung in Richtung der zweiten Rotationsrichtung M_{U} wechselt die Klemmvorrichtung von dem geschlossenen in den offenen Zustand. Wie in Fig. 1A, 1B angedeutet und in Fig. 2 leicht zu erkennen, ist die Betätigung des Drehgriffs 2 ohne weiteres Werkzeug händisch möglich, sodass eine hohe Benutzerfreundlichkeit der Klemmvorrichtung 10 erzielt werden kann. Insbesondere im Kontext der sportlichen Betätigung ist dies von besonderem Vorteil, da keine Werkzeuge von Nöten sind, die in solchen Kontexten auch typischerweise nicht zur Verfügung stehen. Der in Fig. 2 dargestellte Drehgriff 2 weist eine torusähnliche Geometrie auf. Dies erlaubt eine besonders ergonomische Verwendung des Drehgriffs 2 beim Lösen oder Befestigen der Klemmvorrichtung 10 an dem Befestigungsobjekt 4.

In Fig. 1 ist des Weiteren ein Federelement 7 gezeigt. Das Federelement ist mit dem Gehäuse 1, 5 und dem Rotationselement 3, 6 verbunden. Durch das Federelement 7 sind das Gehäuse 1, 5 und das Rotationselement 3, 6 derart gegeneinander vorgespannt, dass die Klemmvorrichtung 10 in dem geschlossenen Zustand gehalten wird. Wird das Befestigungsobjekt 4 in die Aufnahme des Gehäuses 1, 5 eingebracht, so erlaubt dies, dass die Klemmvorrichtung 10 ohne weitere Schritte an dem Befestigungsobjekt befestigt wird. Der Nutzer braucht also zur erstmaligen Befestigung der Klemmvorrichtung 10 an dem Befestigungsobjekt 4 keine Kraft F_{A} aufzuwenden, oder den Drehgriff 2 in die Richtung M_{A} drehen. Dies erhöht die Benutzerfreundlichkeit und die Sicherheit der Klemmvorrichtung 10, insbesondere bei Sportgeräten, da die Klemmvorrichtung 10 hierdurch in einfacher Weise von einem einzelnen Nutzer verwendet werden kann, ohne dass dieser sich in Gefahr begibt oder die Hilfe anderer Nutzer benötigt.

Das elastische Klemmelement 6 ist exzentrisch zu dem Rotationskörper 3 des Rotationselements 3, 6 angeordnet, sodass der Rotationskörper 3 um eine zentrale Rotationsachse rotieren kann und trotzdem die Klemmverbindung K_{A} zustande kommt, wenn die Klemmvorrichtung 10 in den geschlossenen Zustand übergeht. Das elastische Klemmelement 6 kann dabei an dem Rotationskörper 3 fixiert sein, wie in Figs. 1 und 2 dargestellt, oder aus diesem heraus geformt sein.

Das Gehäuse 1, 5 umfasst einen ersten Gehäuseabschnitt 5 und einen zweiten Gehäuseabschnitt 1, welche lösbar miteinander verbunden sind. Das Rotationselement 3, 6 ist dabei in dem zweiten Gehäuseabschnitt 1 rotierbar gelagert. Die Gehäuseabschnitte 1, 5 sind dabei so ausgestaltet, dass sie mittels Schienen und Führungen ineinandergreifend ineinandergeschoben werden können, um die Aufnahme für das Befestigungsobjekt 4 zu bilden. Die Gehäuseabschnitte 1, 5 können formschlüssig entlang der Aufnahme miteinander verbunden sein. Durch das ineinandergreifen der Gehäuseteile können die Gehäuseteile auch bei Herstellung der Klemmverbindung lösbar miteinander verbunden bleiben. Die Gehäuseabschnitt 1, 5 sind mittels eines Einrastmechanismus miteinander verbunden, sodass die lösbare Verbindung der Gehäuseabschnitte 1, 5 händisch gelöst werden kann.

Wie in Fig. 2 dargestellt, umfasst der zweite Gehäuseabschnitt 1 Schiene 55, welche in einer Führung 56 des ersten Gehäuseabschnitts 5 führbar ist. Auf der gegenüberliegenden Seite ist eine gleiche Anordnung gezeigt. Hierbei ist Führung 56 gekennzeichnet. Auch der zweite Gehäuseabschnitt 1 umfasst zwei Führungen 56, der erste Gehäuseabschnitt 5 zwei Schienen 55, wobei je eine Schiene 55 in einer Führung 56 führbar ist. Eine Führung 56 eines Gehäuseabschnitts 1, 5 zur Führung einer Schiene 55 des anderen Gehäuseabschnitts 1, 5 kann dabei durch eine Schiene 55 des ersteren Gehäuseabschnitts 1, 5 realisiert sein. Der erste Gehäuseabschnitt 5 lässt sich hierdurch entlang der Führung der Führungen 55 des zweiten Gehäuseabschnitts 1 vom zweiten Gehäuseabschnitt 1 gelöst werden, sodass das Befestigungsobjekt 4 aus der Aufnahme der Klemmvorrichtung 10 entfernt werden kann.

Fig. 3 zeigt eine schematische Darstellung des erfindungsgemäßen Einrastmechanismus in einem Schnitt entlang der in Fig. 2 gezeigten Linie A-A. Das Befestigungsobjekt 4 ist dabei in die Aufnahme der Klemmvorrichtung 10 eingeführt. Der Einrastmechanismus wird dabei durch Riegel 53, Rückstellelement 52 und Einrastnut 54 gebildet. Der erste Gehäuseabschnitt 5 umfasst dabei das Rückstellelement 52 und Riegel 53. Rückstellelement 52 ist durch ein federndes Element, hier durch eine entsprechende Formgebung des Materials des ersten Gehäuseabschnitts 5 realisiert, welches den Riegel 53 in einem eingerasteten Zustand hält, wie in Fig.3 gezeigt. Der Riegel 53 ist dabei in der Einrastnut 54 angeordnet. Die Einrastnut 54 ist dabei durch eine Aussparung in der Schiene 55 des zweiten Gehäuseabschnitts 1 realisiert. Durch das Halten des Riegels 53 in der Einrastnut 54 wird eine Bewegung des ersten Gehäuseabschnitts 5 entlang der Führung 56 des zweiten Gehäuseabschnitts 1 blockiert. Durch das Spannen des Rückstellelement 52, hier durch Bewegen des Riegels 53 entgegen der Spannung des Rückstellelements 52 aus der Einrastnut 54 heraus, sprich durch Aktivierung des Rückstellelements 52, wird es möglich den ersten Gehäuseabschnitt 5 entlang der Führung 56 des zweiten Gehäuseabschnitts 1 zu führen, sodass die lösbare Verbindung zwischen den zwei Gehäuseabschnitten 1, 5 gelöst werden kann. Das Rückstellelement 52 ist hierbei als federintegriertes Griffstück in dem ersten Gehäuseabschnitt 5 dargestellt. Das Rückstellelement 52 kann dadurch händisch aktiviert werden, insbesondere werkzeugfrei.

Der erste Gehäuseabschnitt 5 ist dabei aus einem robusten Material, beispielsweise faserverstärktem Kunststoff (z.B. PA6-CF30), gefertigt, damit dieser den Belastungen bei Anwendung der Kraft F_{A} an dem aufgewickelten Element standhält und zugleich das Verschieben der Klemmvorrichtung 10 entlang dem Befestigungsobjekt 4 erlaubt (z.B. durch dafür geeignete Reibungseigenschaften), wenn die Klemmvorrichtung 10 in dem offenen Zustand ist.

Der erste Gehäuseabschnitt 5 ist auf mindestens einer Seite der Aufnahme angeordnet und begrenzt die Aufnahme von dieser Seite. Der zweite Gehäuseabschnitt 1 ist auf einer verschiedenen, gegenüberliegenden Seite der Aufnahme angeordnet. Der erste Gehäuseabschnitt 5 umläuft dabei einen Teil des Umfangs des in der Aufnahme befindlichen Befestigungsobjekts 4. Die Klemmvorrichtung 10 kann dadurch lediglich entlang des Befestigungsobjekts 4 verschoben werden und wird durch das Gehäuse 1, 5, insbesondere den ersten Gehäuseabschnitt 5 geführt.

Der zweite Gehäuseabschnitt kann durch zwei lösbar mit einander verbindbare Bleche mit Ringausschnitten realisiert sein. Die zwei Bleche können dabei über den ersten Gehäuseabschnitt 5 miteinander lösbar verbunden werden. Durch die Ringausschnitte kann das Rotationselement 3, 6 derart eingeführt werden, dass es rotierbar in dem zweiten Gehäuseabschnitt gelagert ist, wie in Fig. 2 dargestellt.

In dem geschlossenen Zustand, wie in Figs. 1A und 2 dargestellt, in welchem die erste Klemmverbindung K_{A} zwischen dem Rotationselement 3, 6 und dem Befestigungsobjekt 4 besteht, wird das Befestigungsobjekt mittels einer ersten Klemmkraft (nicht eingezeichnet) zwischen dem Rotationselement 3, 6, hier insbesondere dem elastischen Klemmelement 6, und dem ersten Gehäuseabschnitt 5 eingeklemmt. Die zwischen dem elastischem Klemmelement 6 und dem Befestigungsobjekt 4 entstehende erste Haftreibungskraft sorgt dafür, dass die Klemmvorrichtung nicht ohne Weiteres entlang des Befestigungsobjekts 4 verschoben werden kann. Außerdem ist der erste Gehäuseabschnitt 5 so ausgestaltet, dass eine zweite Haftreibungskraft zwischen diesem und dem Befestigungsobjekt 4 entsteht, welche das Verschieben der Klemmvorrichtung entlang des Befestigungsobjekts weiter erschwert.

Die hier beschriebene Klemmvorrichtung kann verwendet werden zur Befestigung eines vorzugsweise handgeführten Sportgeräts (z.B. Kabel- Seil, oder Gurtzug) an einem Befestigungsobjekt (z.B. einer Stange).

In der Beschreibung und in den Figuren sind bevorzugte Ausführungsformen der durch die folgenden Ansprüche beanspruchten Gegenstände beschrieben. Die in der vorstehenden Beschreibung, den Ansprüchen und den Zeichnungen offenbarten optionalen Merkmale können sowohl einzeln als auch in beliebiger Kombination für die Ausführung der hier gemäß der beiliegenden Ansprüche beanspruchten Gegenstände in ihren verschiedenen Ausgestaltungen Verwendung finden.

Die verschiedenen oben beschriebenen Aspekte und Ausführungsformen können kombiniert werden, um noch weitere Ausführungsformen zu schaffen. Diese und andere Änderungen können an den Ausführungsformen im Lichte der obigen detaillierten Beschreibung vorgenommen werden. Im Allgemeinen sollten die in den folgenden Ansprüchen verwendeten Begriffe nicht so ausgelegt werden, dass sie die Ansprüche auf die in der Beschreibung und den Ansprüchen offengelegten spezifischen Aspekte und Ausführungsformen beschränken, sondern so, dass sie alle möglichen Ausführungsformen zusammen mit dem vollen Umfang der Äquivalente, auf die diese Ansprüche Anspruch haben, umfassen.

### BEZUGSZEICHEN

| | |
|---|---|
| **Gehäuse** | **1,5** |
| **Erster Gehäuseabschnitt** | **5** |
| **Zweiter Gehäuseabschnitt** | **1** |
| **Erste Rotationsrichtung** | **M_{A}** |
| **Zweite Rotationsrichtung** | **M_{U}** |
| **Erste/Zweite Klemmverbindung** | **K_{A}** |
| **Drehgriff** | **2** |
| **Rotationselement** | **3,6** |
| **Rotationskörper** | **3** |
| **Elastisches Klemmelement** | **6** |
| **Befestigungsobjekt** | **4** |
| **Federelement** | **7** |
| **Klemmvorrichtung** | **10** |
| **Abwicklungskraft** | **F_{A}** |
| **Rückstellelement** | **52** |
| **Riegel** | **53** |
| **Einrastnut** | **54** |
| **Schiene** | **55** |
| **Führung** | **56** |

## Patentansprüche

1. Eine Klemmvorrichtung (10) für ein Sportgerät, die Klemmvorrichtung (10) umfassend:
mindestens ein Rotationselement (3, 6); und
ein Gehäuse (1, 5),
wobei das Gehäuse (1, 5) eine Aufnahme für ein Befestigungsobjekt (4) aufweist,
wobei das Rotationselement (3, 6) um eine Rotationsachse drehbar in dem Gehäuse (1, 5) gelagert ist,
wobei, wenn das Befestigungsobjekt (4) in der Aufnahme aufgenommen ist, das Rotationselement (3, 6) geeignet ist eine erste Klemmverbindung mit dem Befestigungsobjekt (4) herzustellen, wenn das Rotationselement (3, 6) um die Rotationsachse in eine erste Rotationsrichtung (M_{A}) rotiert wird und dadurch die Klemmvorrichtung (10) von einem offenen Zustand, in dem das Rotationselement (3, 6) von dem Befestigungsobjekt (4) beabstandet ist, in einen geschlossenen Zustand, in dem das Rotationselement (3, 6) die erste Klemmverbindung mit dem Befestigungsobjekt (4) herstellt, wechselt.

2. Klemmvorrichtung (10) nach Anspruch 1, wobei das Rotationselement (3, 6) eine Winde umfasst, wobei ein auf der Winde aufgewickeltes Element geeignet ist, in einer in Richtung der ersten Rotationsrichtung gerichteten ersten Abwicklungsrichtung abgewickelt zu werden, und wobei die Winde derart in dem Rotationselement (3, 6) angeordnet ist, dass das Abwickeln des aufgewickelten Elements in der ersten Abwicklungsrichtung die Rotation des Rotationselement (3, 6)s um die Rotationsachse in die erste Rotationsrichtung (M_{A}) bewirkt, wenn die Klemmvorrichtung (10) in dem offenen Zustand ist.

3. Klemmvorrichtung (10) nach Anspruch 2, wobei die Winde derart in dem Rotationselement (3, 6) angeordnet ist, dass das Abwickeln des aufgewickelten Elements in der ersten Abwicklungsrichtung eine Verstärkung der ersten Klemmverbindung bewirkt, wenn die Klemmvorrichtung (10) in dem geschlossenen Zustand ist.

4. Klemmvorrichtung (10) nach einem der Ansprüche 1 bis 3, wobei die erste Klemmverbindung geeignet ist durch Rotation des Rotationselements (3, 6) in eine zweite, der ersten Rotationsrichtung (M_{A}) entgegengesetzten Rotationsrichtung (M_{U}), gelöst zu werden, sodass die Klemmvorrichtung (10) von dem geschlossenen Zustand in den offenen Zustand wechselt.

5. Klemmvorrichtung (10) nach einem der Ansprüche 1 bis 4, wobei das Rotationselement (3, 6) einen Drehgriff (2) aufweist, und wobei die Rotation des Rotationselements (3, 6) in die erste und/oder die zweite Rotationsrichtung (M_{U}) mittels des Drehgriffs (2) werkzeugfrei ausgeführt werden kann.

6. Klemmvorrichtung (10) nach einem der voranstehenden Ansprüche, wobei die Klemmvorrichtung (10) ferner mindestens ein Federelement (7) umfasst, wobei das Gehäuse (1, 5) und das Rotationselement (3, 6) mittels des Federelements (7) derart gegeneinander vorgespannt sind, dass die Klemmvorrichtung (10) in dem geschlossenen Zustand gehalten wird.

7. Klemmvorrichtung (10) nach einem der voranstehenden Ansprüche, wobei das Rotationselement (3, 6) ein elastisches Klemmelement (6) und einen Rotationskörper (3) aufweist, wobei das elastische Klemmelement (6) derart an dem Rotationskörper (3) fixiert ist, dass das elastische Klemmelement (6) in dem geschlossenen Zustand der Klemmvorrichtung (10) zwischen dem Befestigungsobjekt (4) und dem Rotationskörper (3) eingeklemmt ist, um die erste Klemmverbindung zwischen dem elastischen Klemmelement (6) und dem Befestigungsobjekt (4) herzustellen, vorzugsweise
wobei das elastische Klemmelement (6) eine Elastomerkomponente, insbesondere ein Elastomerband, umfasst.

8. Klemmvorrichtung (10) nach einem der voranstehenden Ansprüche, wobei das Gehäuse (1, 5) einen ersten Gehäuseabschnitt (5) und einen lösbar mit dem ersten Gehäuseabschnitt (5) verbundenen zweiten Gehäuseabschnitt (1) umfasst, wobei der erste Gehäuseabschnitt (1) eine erste Seite der Aufnahme begrenzt und der zweite Gehäuseabschnitt(5) auf einer zweiten, von der ersten Seite verschiedenen, vorzugsweise der ersten Seite gegenüberliegenden, Seite der Aufnahme angeordnet ist.

9. Klemmvorrichtung (10) nach Anspruch 8, wobei, wenn das Befestigungsobjekt (4) in der Aufnahme aufgenommen ist, der erste (5) und/oder zweite (1) Gehäuseabschnitt derart zumindest einen Teil des Umfangs des Befestigungsobjekts (4) umläuft, dass der erste (5) und/oder zweite (1) Gehäuseabschnitt geeignet ist, die Klemmvorrichtung (10) entlang des Befestigungsobjekts (4) zu führen.

10. Klemmvorrichtung (10) nach Anspruch 8 oder 9, wobei das Rotationselement (3, 6) in dem zweiten Gehäuseabschnitt (1) rotierbar gelagert ist.

11. Klemmvorrichtung (10) nach Anspruch 8, 9 oder 10, wobei die Klemmvorrichtung (10) geeignet ist in dem geschlossenen Zustand, wenn das Befestigungsobjekt (4) in der Aufnahme aufgenommen ist, das Befestigungsobjekt (4) mittels einer ersten Klemmkraft zwischen dem Rotationselement (3, 6) und dem ersten Gehäuseabschnitt (5) derart einzuklemmen, dass eine erste Haftreibungskraft zwischen dem Rotationselement (3, 6), vorzugsweise dem elastischen Klemmelement, und dem Befestigungsobjekt (4) ausgebildet wird und wobei vorzugsweise eine zweite Haftreibungskraft zwischen dem ersten Gehäuseabschnitt (5) und dem Befestigungsobjekt (4) ausgebildet wird.

12. Klemmvorrichtung (10) nach einem der Ansprüche 8 bis 11, wobei der erste Gehäuseabschnitt (5) geeignet ist mittels eines Einrastmechanismus mit dem zweiten Gehäuseabschnitt (1) lösbar verbunden zu werden und/oder wobei das Gehäuse (1, 5) derart ausgestaltet ist, dass die lösbare Verbindung zwischen dem ersten (5) und zweiten (1) Gehäuseabschnitt händisch gelöst werden kann, um das Befestigungsobjekt (4) aus der Aufnahme des Gehäuses (1, 5) zu entfernen.

13. Klemmvorrichtung (10) nach Anspruch 12, wobei der Einrastmechanismus umfasst:
mindestens einen Riegel (53);
mindestens ein Rückstellelement (52);
mindestens eine Einrastnut (54);
wobei der Riegel (53) und das Rückstellelement (52) in dem ersten (5) oder zweiten (1) Gehäuseabschnitt angeordnet sind und die Einrastnut in dem jeweils anderen Gehäuseabschnitt angeordnet ist,
wobei der Einrastmechanismus derart ausgestaltet ist, dass wenn das Rückstellelement (52) aktiviert wird, der Einrastmechanismus von einem eingerasteten Zustand, in dem der Riegel (53) von dem Rückstellelement (52) in der Einrastnut gehalten wird, in einen gelösten Zustand, in dem der Riegel (53) von dem Rückstellelement (52) aus der Einrastnut heraus bewegt wurde, wechselt, vorzugsweise wobei das Rückstellelement (52) geeignet ist bei dessen Aktivierung gespannt zu werden, um den Einrastmechanismus zu lösen.

14. Klemmvorrichtung (10) nach einem der Ansprüche 8 bis 13, wobei der erste (5) und/oder der zweite (1) Gehäuseabschnitt mindestens eine erste Führung (56) umfasst und der zweite (1) und/oder der erste (5) Gehäuseabschnitt mindestens eine erste Schiene (55) umfasst, und
wobei die erste Schiene (55) und die erste Führung (56) derart zueinander angeordnet sind, dass wenn der erste(5) und der zweite (1) Gehäuseabschnitt lösbar mit einander verbunden sind, die erste Schiene (55) in der ersten Führung (56) führbar ist, vorzugsweise
wobei die mindestens eine Schiene (55) derart ausgestaltet ist, dass der Riegel (53) des Einrastmechanismus die Führung der Schiene (55) entlang der Führung (56) blockiert, wenn der Einrastmechanismus in dem eingerasteten Zustand ist.

15. Verwendung einer Klemmvorrichtung (10) nach einem der voranstehenden Ansprüche zur Befestigung eines vorzugsweise handgeführten Sportgeräts an einem Befestigungsobjekt (4).
